# EUROPÄISCHE PATENTSCHRIFT

(11) **EP 1 620 210 B1**
(45) Veröffentlichungstag und Bekanntmachung des Hinweises auf die Patenterteilung: **14.05.2008**
(21) Anmeldenummer: 04723186.5
(22) Anmeldetag: 25.03.2004
(51) Int. Cl.: B07C 1/06, B65H 29/12

(54) **VERFAHREN UND VORRICHTUNG ZUM AUSRICHTEN VON FLACHEN SENDUNGEN AUF EINE SCHMALSEITE**
METHOD AND DEVICE FOR ORIENTING FLAT ITEMS OF MAIL TOWARDS A NARROW EDGE
PROCEDE ET DISPOSITIF POUR ALIGNER DES ENVOIS PLATS SUR UN COTE ETROIT

(30) Priorität: 02.05.2003 DE 10319723
(43) Veröffentlichungstag der Anmeldung: 01.02.2006
(73) Patentinhaber: SIEMENS AKTIENGESELLSCHAFT, 80333 München (DE)
(72) Erfinder: SCHWARZBAUER, Michael, 78467 Konstanz (DE); VOGEL, Rainer, 78467 Konstanz (DE)
(86) Internationale Anmeldenummer: PCT/EP2004/003147
(87) Internationale Veröffentlichungsnummer: WO 2004/096454

(56) Entgegenhaltungen:
- DE-A- 3 709 659
- DE-B- 1 217 878

## Beschreibung

Die Erfindung betrifft ein Verfahren und eine Vorrichtung zum Ausrichten von flachen Sendungen auf eine Schmalseite nach den Oberbegriffen der Ansprüche 1 und 3.

Im Eingangsteil von Sendungssortiermaschinen werden Sendungsstapel automatisch vereinzelt, indem die jeweils vorderste aufrechtstehende Sendung abgezogen wird. Die einzelnen Sendungen werden dann nacheinander in aufrechter Stellung zu Prozessgeräten, wie Adresslesern und Druckern, transportiert. Dabei dürfen die Sendungen an den Prozessgeräten weder verdreht noch höhenversetzt sein. Da dies aber nach dem Vereinzeln häufig der Fall ist, durchlaufen die Sendungen nach dem Vereinzeln eine Ausrichtstrecke. (vgl. DE 1 116 602 A, DE 37 09 659 C2, DE 195 28 829 C2, FR 2 692 565 A1) Diese bestehen bei DE 1 116 602 A, DE 37 09 659 C2, DE 195 28 829 C2 und FR 2 692 565 A1 aus einem offenen u-förmigen Förderkanal, in dem die Sendungen stehend ohne seitliche Pressung transportiert werden. Dabei werden die Sendungen während des Durchlaufens der Ausrichtstrecke durch ihre Schwerkraft auf die untere Schmalseite (Unterkante) ausgerichtet. Die Ausrichtstrecke ist dabei auf ein eingeschränktes Gutspektrum hinsichtlich der Dicke ausgelegt, d.h. entweder für Briefe und Karten oder Großbriefe, Zeitschriften usw. Soll aber ein großes Dickenspektrum verarbeitet werden, d.h. sowohl dünne Briefe als auch Magazine oder Zeitschriften, so muss der Abstand der seitlichen Begrenzungen des Transportkanals auf die maximale Sendungsdicke ausgelegt sein.
Dünne Sendungen mit geringer Eigensteifigkeit können dann aber beim Durchlaufen des wesentlich breiteren Förderkanals mindestens teilweise in sich zusammenfallen. Bei der Übergabe an die nachfolgende Transportstrecke zu den Prozessgeräten fehlt dann die Ausrichtung, Transportstörungen, Beschädigungen der Sendungen und Lesefehler können die Folge sein.

Der Erfindung liegt die Aufgabe zugrunde, ein Verfahren und eine Vorrichtung zum Ausrichten von flachen Sendungen auf eine Schmalseite mit einem u-förmigen Förderkanal, in dem die Sendungen auf einer Schmalseite stehend ohne seitliche Klemmung transportiert werden, zu schaffen, mit denen sowohl dicke als auch dünne Sendungen mit geringer Steifigkeit ausgerichtet werden können, ohne dass die dünnen weichen Sendungen in sich zusammenfallen.

Erfindungsgemäß wird die Aufgabe durch die Merkmale der Ansprüche 1 und 3 gelöst.
Dabei wird, bevor die Sendungen den Förderkanal zum Ausrichten durchlaufen, ihre Dicke gemessen. Danach werden die Abstände der seitlichen Begrenzungen oder von Begrenzungsabschnitten mittels Verstellmechanismen für jede Sendung so verändert, dass die Sendung am Ende des Förderkanals aufgrund ihrer Schwerkraft auf der unteren Schmalseite ausgerichtet ist und der Abstand der seitlichen Begrenzungen des Förderkanals von jeder Sendung während ihres Transportes durch den Förderkanal nur so groß ist, dass sie auch bei geringer Eigensteifigkeit nicht oder auch nicht teilweise in sich zusammenfällt.

Vorteilhafte Ausgestaltungen der Erfindung sind in den Unteransprüchen dargelegt.

Sollen gleichzeitig mehrere Sendungen den Förderkanal durchlaufen, so ist es vorteilhaft, die Seitenbegrenzungen flexibel auszuführen. Aus der bekannten Transportgeschwindigkeit und einer detektierten Vorder- und/oder Hinterkante werden die Sendungslänge und die Lage jeder Sendung während ihres Transportes durch den Förderkanal in Abhängigkeit von der Zeit ermittelt und mit diesen Daten die flexiblen Seitenbegrenzungen über die Länge des Förderkanals in ihren Abständen zueinander für jede Sendung so verändert, dass die an die jeweiligen Sendungsdicken und -längen angepassten Seitenbegrenzungsabschnitte wie stehende Wellen mit den Sendungen mitwandern.

Vorteilhaft ist es auch, als flexible und sendungsschonende Seitenbegrenzungen des Förderkanals über Rollen geführte, mit der gleichen Geschwindigkeit wie das Unterflurband umlaufende, seitliche Transportbänder vorzusehen.

In einer weiteren vorteilhaften Ausführungsvariante sind als Seitenbegrenzungen des Förderkanals angetriebene Rollen vorgesehen, zwischen denen an den Lagerungen der Rollen befestigte Leitbleche angebracht sind, wobei die Umfangsgeschwindigkeit dieser Rollen der Transportgeschwindigkeit des Unterflurbandes entspricht.
Sind die Abstände zwischen den Sendungen so groß, dass sich in dem Förderkanal immer nur eine Sendung befindet, so ist es ausreichend, wenn der Verstellmechanismus jeweils alle Rollen gemeinsam um den gleichen Betrag verstellt, wodurch der Verstellmechanismus sehr kostengünstig realisierbar ist.

Anschließend wird die Erfindung in einem Ausführungsbeispiel anhand der Zeichnung näher erläutert.

Dabei zeigen
- FIG 1: eine schematische Draufsicht auf eine gattungsgemäße Vorrichtung mit über Rollen geführten seitlichen Transportbändern, wobei die Rollen an einer Seite separat in ihrer Lage einstellbar sind,
- FIG 2: eine schematische Draufsicht auf eine gattungsgemäße Vorrichtung mit über Rollen geführten seitlichen Transportbändern, wobei die Rollen an einer Seite gemeinsam und einheitlich in ihrer Lage einstellbar sind.

Wie in FIG 1 dargestellt wird eine antransportierte Sendung 2 mittels Übergaberollen 11,12, von denen mindestens eine angetrieben ist und eine örtlich beweglich gelagert ist sowie mittels eines nicht dargestellten Federelementes in Richtung der anderen Übergaberolle mit geringer Spannung gedrückt wird, einem Förderkanal 3 zum Ausrichten zugeführt, dessen angetriebenes Unterflurband der Übersicht halber nicht dargestellt ist. Dabei wird die beweglich gelagerte Übergaberolle 12 durch die Sendung 2 nach außen gedrückt.. Diese Bewegung wird durch einen Dickensensor 13 ausgewertet, dessen Messwert einer Steuereinheit 15 zugeführt wird.
Die seitlichen Begrenzungen des Förderkanals bestehen aus über Rollen 5,6 geführten, mit der gleichen Geschwindigkeit wie das Unterflurband umlaufenden seitlichen Transportbändern 4, wobei jeweils eine der Rollen 5,6 angetrieben ist. Die Rollen 5 des seitlichen Transportbandes 4 auf der Seite der örtlich festen Übergaberolle 11 sind ebenfalls örtlich fest angeordnet. Die entsprechenden Rollen 6 des seitlichen Transportbandes 4 auf der anderen Seite des Förderkanals 3 nach der örtlich beweglichen Übergaberolle 12 sind auf Rollenhebeln 7 beweglich und drehbar gelagert. Die Rollenhebel 7 sind um einen Hebeldrehpunkt 8 schwenkbar und werden mittels Druckfedern 10 in einer Ruhestellung mit der vorgesehenen engsten Kanalweite gehalten. Die Schwenkbewegungen werden jeweils durch einen Stellmotor mit einem am Rollenhebel 7 angreifenden Exzenter 9 gelöst. Vor dem Förderkanal 3 befindet sich noch eine Lichtschranke 14, die ebenfalls an die Steuereinheit 15 angeschlossen ist. Mit der die Vorder- und Hinterkanten der Sendungen 1,2 detektierenden Lichtschranke 14 und der bekannten Transportgeschwindigkeit wird in der Steuereinheit 15 die Lage jeder Sendung 1,2 zu jedem Zeitpunkt, deren Länge und über den Dickensensor 13 deren Dicke ermittelt. Dementsprechend werden Stellsignale an die angeschlossenen Stellmotoren mit den Exzentern 9 übertragen. Damit werden die Exzenter verstellt und die Rollenhebel 7 so geschwenkt, dass sich die Rollen 6 mit dem Transportband 4 nach außen bewegen und jede Sendung 1,2 während ihres Transportes durch den Förderkanal 3 eine Kanalweite vorfindet, die etwas größer als ihre größte Dicke ist. Damit können die Sendungen 1,2 ohne Klemmung den Förderkanal 3 durchlaufen und sich auf ihre untere Schmalseite ausrichten, aber nicht in sich zusammenfallen. Weist die in relativ kurzem Abstand der auslaufenden Sendung 1 folgende Sendung 2 eine andere Dicke auf, so wird entsprechend die Rolle 6 am Förderkanaleingang entsprechend nach außen bewegt, kurz bevor die Sendungsvorderkante den Förderkanaleingang erreicht hat. Dies kann also erst geschehen, nachdem die Hinterkante der vorauslaufenden Sendung 1 den Eingangsbereich verlassen hat. So wird jede örtlich bewegliche Rolle 6 entsprechend der Dicke der in ihrem Bereich befindlichen Sendung 1,2 verfahren. Dadurch entsteht an dieser Seitenbegrenzung eine Art Bewegung stehender Wellen, die mit den Sendungen 1,2 mitwandern.
Sind die Abstände zwischen den Sendungen 1,2 so groß, dass in dem Förderkanal 3 stets nur eine Sendung 1 oder 2 transportiert und ausgerichtet wird, so ist es nicht notwendig, die Sendungen 1,2 im Förderkanal 3 zu verfolgen. Es genügt dann auch, die Rollen 6 gemeinsam und einheitlich zu verstellen. Entsprechend FIG 2 ist es dann ausreichend, wenn bei einer gemessenen Dickenänderung vor dem Eingang des Förderkanals 3 in der Steuereinheit 15 ein Stellsignal für nur einen Stellantrieb mit einem Exzenter 9 erzeugt wird, der daraufhin eine Schubstange 16 so verschiebt, dass die mit ihr beweglich verbundenen Rollenhebel 7 um einen gleichen Betrag gemeinsam geschwenkt werden. Durch diese Schwenkbewegung wird der Förderkanal 3 auf die gemessene Sendungsdicke zuzüglich eines festgelegten Wertes, der einen klemmfreien Transport bei Vermeidung eines in sich Zusammenfallens flexibler Sendungen 1,2 garantiert, eingestellt. Aufgrund der gemeinsamen Verstellung über die Schubstange 16 muss die Rückstellung in die Ruhelage nur an einem Rollenhebel 7 mittels angreifender Druckfeder 10 erfolgen.
Die Verstellung der seitlichen Transportbänder 4 kann selbstverständlich auch mit anderen, dem Fachmann geläufigen Antrieben erfolgen.

## Patentansprüche

1. Verfahren zum Ausrichten von flachen Sendungen (1,2) auf eine Schmalseite unter Verwendung eines u-förmigen Förderkanals (3) mit einem angetriebenen Unterflurband, in welchem die flachen Sendungen (1,2) hintereinander über eine festgelegte Strecke, auf einer Schmalseite stehend, ohne Klemmung transportiert werden,
**gekennzeichnet durch** folgende Schritte:
- Messen der Dicke der jeweiligen auszurichtenden Sendung (1,2), bevor diese den Förderkanal (3) erreicht hat,
- Verändern des Abstandes der Seitenbegrenzungen (4) oder von Seitenbegrenzungsabschnitten des Förderkanals (3) entsprechend der jeweils gemessenen Sendungsdicke derart, dass die jeweilige Sendung (1,2) am Ende des Förderkanals (3) aufgrund ihrer Schwerkraft auf der unteren Schmalseite ausgerichtet ist und der Abstand der Seitenbegrenzungen (4) des Förderkanals (3) von jeder Sendung (1,2) während ihres Transportes **durch** den Förderkanal (3) nur so groß ist, dass sie auch bei geringer Eigensteifigkeit nicht oder auch nicht teilweise in sich zusammenfällt.

2. Verfahren nach Anspruch 1, **dadurch gekennzeichnet, dass** wenigstens eine der Seitenbegrenzungen (4) flexibel ausgeführt ist und dass aus der bekannten Transportgeschwindigkeit und einer detektierten Vorder- und/oder Hinterkante die Sendungslänge und die Lage jeder Sendung (1,2) während ihres Transportes durch den Förderkanal (3) in Abhängigkeit von der Zeit ermittelt werden und mit diesen Daten die Seitenbegrenzungen (4) über die Länge des Förderkanals (3) in ihren Abständen zueinander für jede Sendung (1,2) so verändert werden, dass an die jeweiligen Sendungsdicken und -längen angepasste Seitenbegrenzungsabschnitte der flexiblen Seitenbegrenzung (4) wie stehende Wellen mit den Sendungen (1,2).mitwandern.

3. Vorrichtung zum Ausrichten von flachen Sendungen (1,2) auf eine Schmalseite mit einem u-förmigen Förderkanal (3) mit einem angetriebenen Unterflurband, in welchem die flachen Sendungen (1,2) hintereinander über eine festgelegte Strecke, auf einer Schmalseite stehend, ohne Klemmung transportiert werden,
**gekennzeichnet durch**
- eine Messeinrichtung (13) zur Ermittlung der Dicke der jeweiligen auszurichtenden Sendung (1,2), bevor diese den Förderkanal (3) erreicht hat,
- einen an mindestens eine Seitenbegrenzung (4) angreifenden Verstellmechanismus (7,8,9,10) zum Verändern des Abstandes zwischen den Seitenbegrenzungen (4) oder zwischen Seitenbegrenzungsabschnitten des Förderkanals (3) entsprechend der jeweils gemessenen Sendungsdicke derart, dass die Sendung (1,2) am Ende des Förderkanals (3) aufgrund ihrer Schwerkraft auf der unteren Schmalseite ausgerichtet ist und der Abstand der Seitenbegrenzungen (4) des Förderkanals (3) von jeder Sendung (1,2) während ihres Transportes **durch** den Förderkanal (3) nur so groß ist, dass sie auch bei geringer Eigensteifigkeit nicht oder auch nicht teilweise in sich zusammenfällt.

4. Vorrichtung nach Anspruch 3, **dadurch gekennzeichnet, dass** als Seitenbegrenzungen (4) des Förderkanals (3) über Rollen (5,6) geführte, mit der gleichen Geschwindigkeit wie das Unterflurband umlaufende, seitliche Transportbänder (4) vorgesehen sind.

5. Vorrichtung nach Anspruch 3, **dadurch gekennzeichnet, dass** als Seitenbegrenzungen (4) des Förderkanals (3) angetriebene Rollen (5,6) vorgesehen sind, zwischen denen an den Lagerungen der Rollen (5,6) befestigte Leitbleche angebracht sind, wobei die Umfangsgeschwindigkeit dieser Rollen (5,6) der Transportgeschwindigkeit des Unterflurbandes entspricht.

6. Vorrichtung nach Anspruch 4, **dadurch gekennzeichnet, dass** der Verstellmechanismus (7,8,9,10) an jede Rollenlagerung mindestens eines Transportbands (4) angreift und so gesteuert ist, dass die seitlichen Transportbänder (4) in Abhängigkeit von der Sendungslänge und der Lage jeder Sendung (1,2) während ihres Transportes durch den Förderkanal (3), die mit Hilfe der bekannten Transportgeschwindigkeit und einer detektierten Vorder- und/oder Hinterkante ermittelt werden, über die Länge des Förderkanals (3) in ihren Abständen zueinander für jede Sendung (3) so verändert werden, dass an die jeweiligen Sendungsdicken und -längen angepasste Transportbänderabschnitte wie stehende Wellen mit den Sendungen (1,2) mitwandern.

7. Vorrichtung nach Anspruch 4 oder 5, **dadurch gekennzeichnet, dass** bei solchen Abständen zwischen den Sendungen (1,2), bei denen sich in dem Förderkanal (3) immer nur eine Sendung (1 oder 2) befindet, der Verstellmechanismus (7,8,9,10) so ausgeführt ist, dass jeweils alle verstellbaren Rollen (6) nur gemeinsam um den gleichen Betrag verstellbar sind.

## Claims

1. Method for orienting flat items of mail (1, 2) towards a narrow edge using a U-shaped conveying channel (3) with a driven underframe belt, in which the flat items of mail (1, 2) are conveyed one after the other via a determined path, in an upright position towards a narrow edge without being jammed, **characterised by** the following steps;
- measuring the thickness of the respective item of mail (1, 2) to be oriented, before this reaches the conveying channel (3),
- changing the distance of the lateral limit stops (4) or limiting sections of the conveying channel (3) corresponding to the respectively measured item of mail thickness, such that at the end of the conveying channel (3) the respective item of mail (1, 2) is oriented towards the lower narrow edge by virtue of its own gravity and the distance of the lateral limit stops (4) of the conveying channel (3) from every item of mail (1, 2) during transport through the conveying channel (3) is only wide enough for the item not to collapse at all nor to collapse partially even it its intrinsic stiffness is poor.

2. Method according to claim 1, **characterised in that**, at least one of the lateral limit stops (4) is designed to be flexible, and that from the known transport speed and a detected front and/or back edge, the length of the item of mail and the position of each item of mail (1, 2) during its transport through the conveying channel (3) is determined as a function of the time and this data allows the lateral limit stops (4) across the length of the conveying channel (3) to be changed in terms of their distance from one another for each item of mail (1, 2), such that lateral limiting sections of the flexible lateral limit stops (4) adjusted to the respective thickness and length of the item of mail, like standing waves, move in conjunction with items of mail (1, 2).

3. Device for orienting flat items of mail (1, 2) towards a narrow edge with a U-shaped conveying channel (3) with a propelled underframe belt, in which the flat items of mail (1, 2) are conveyed one after the other over a determined path, in an upright position on a narrow edge without jamming,
**characterised by**
- a measuring device (13) for determining the thickness of the respective item of mail (1, 2) to be oriented, before this has reached the conveying channel (3),
- an adjusting mechanism (7, 8, 9, 10) engaging with at least one lateral limit stop (4) for changing the distance between the lateral limit stop (4) or between lateral limitation sections of the conveying channel (3) corresponding to the respectively measured thickness of the item of mail, such that at the end of the conveying channel (3) the item of mail (1, 2) is oriented towards the lower narrow edge by virtue of its own gravity and the distance of the lateral limit stops (4) of the conveying channel (3) from each item of mail (1, 2) during transport through the conveying channel (3) is only wide enough for the item not to collapse at all nor to collapse partially even it its intrinsic stiffness is poor.

4. Device according to claim 3, **characterised in that**, lateral transport belts (4) circulating at the same speed as the underframe belt are provided as lateral limit stops (4) of the conveying channel (3) guided via rollers (5, 6).

5. Device according to claim 3, **characterised in that**, driven rollers (5, 6) are provided as lateral limit stops (4) of the conveying channel, between which fixed guide plates are attached to the supports of the rollers (5, 6), the peripheral speed of these rollers (5, 6) corresponding to the transport speed of the underframe belt.

6. Device according to claim 4, **characterised in that**, the adjusting mechanism (7, 8, 9, 10) at each roller support engages with at least one transport belt (4) and is controlled such that the lateral transport belts (4) are changed as a function of the length of the item of mail and the position of each item of mail (1, 2) during its transport through the conveying channel (3), which is determined with the aid of the known transport speed and a detected leading edge and/or trailing edge, via the length of the conveying channel (3) in their distance to one another for each item of mail, such that the transport belt sections adjusted to the respective thickness and length of the item of mail move in conjunction with the items of mail (1, 2) as standing waves.

7. Device according to claim 4 or 5, **characterised in that**, with distances of this type between the items of mail (1, 2) with which only one item of mail (1 or 2) is located in the conveying channel (3), the adjusting mechanism (7, 8, 9, 10) is designed such that all adjustable rollers (6) are only collectively adjustable by the same amount.

## Revendications

1. Procédé pour orienter des envois plats (1, 2) sur un petit côté en utilisant un canal de transport (3) en U qui comporte une bande sous-jacente entraînée et dans lequel les envois plats (1, 2) sont transportés sans les serrer les uns derrière les autres debout sur un petit côté sur un trajet défini,
**caractérisé par** des étapes suivantes :
- mesurer l'épaisseur de chaque envoi (1, 2) à orienter avant qu'il ne soit parvenu au canal de transport (3),
- modifier l'écart des limitations latérales (4) ou entre des portions de limitation latérale du canal de transport (3) d'après l'épaisseur à chaque fois mesurée de l'envoi de telle manière que l'envoi (1, 2) en question soit orienté à l'extrémité du canal de transport (3) du fait de sa force de gravité sur le petit côté inférieur et que l'écart entre les limitations latérales (4) du canal de transport (3) et chaque envoi (1, 2) pendant qu'il est transporté dans le canal de transport (3) ait seulement une valeur telle qu'il ne s'affaisse pas ni même partiellement, même s'il est peu rigide.

2. Procédé selon la revendication 1, **caractérisé en ce qu'**une des limitations latérales (4) au moins est flexible et qu'il est possible de déterminer la longueur des envois en fonction de la vitesse connue du transport et d'un bord avant et/ou arrière détecté et la position de chaque envoi (1, 2) pendant qu'il est transporté dans le canal de transport (3) en fonction du temps et de modifier à partir de ces données les limitations latérales (4) sur la longueur du canal de transport (3) quant à leur écart mutuel pour chaque envoi (1, 2) de telle manière que les portions - de la limitation latérale (4) flexible - adaptées à l'épaisseur et à la longueur de l'envoi correspondant soient emportées avec les envois (1, 2) comme des ondes stationnaires.

3. Dispositif pour orienter des envois plats (1, 2) sur un petit côté comportant un canal de transport (3) en U qui comporte une bande sous-jacente entraînée et dans lequel les envois plats (1, 2) sont transportés sans les serrer les uns derrière les autres debout sur un petit côté sur un trajet défini,
**caractérisé par**
- un dispositif de mesure (13) pour déterminer l'épaisseur de chaque envoi (1, 2) à orienter avant qu'il ne soit parvenu au canal de transport (3),
- un mécanisme de déplacement (7, 8, 9, 10) qui agit sur au moins une limitation latérale (4) et sert à modifier l'écart entre les limitations latérales (4) ou entre des portions de limitation latérale du canal de transport (3) d'après l'épaisseur à chaque fois mesurée de l'envoi de telle manière que l'envoi (1, 2) soit orienté à l'extrémité du canal de transport (3) du fait de sa force de gravité sur le petit côté inférieur et que l'écart entre les limitations latérales (4) du canal de transport (3) et chaque envoi (1, 2) pendant qu'il est transporté dans le canal de transport (3) ait seulement une valeur telle qu'il ne s'affaisse pas ni même partiellement, même s'il est peu rigide.

4. Procédé selon la revendication 3, **caractérisé en ce que** les limitations latérales (4) du canal de transport (3) sont des bandes transporteuses (4) latérales qui sont guidées par des galets (5, 6) et qui circulent à la même vitesse que la bande sous-jacente.

5. Procédé selon la revendication 3, **caractérisé en ce que** les limitations latérales (4) du canal de transport (3) sont des galets (5, 6) entraînés entre lesquels sont appliquées des tôles de guidage fixées aux paliers des galets (5, 6), la vitesse périphérique de ces galets (5, 6) correspond alors à la vitesse à laquelle est transportée la bande sous-jacente.

6. Procédé selon la revendication 4, **caractérisé en ce que** le mécanisme de déplacement (7, 8, 9, 10) agit sur chaque palier de galet d'au moins une bande transporteuse (4) et est commandé de telle manière que, en fonction de la longueur de l'envoi et de la position de l'envoi (1, 2) pendant qu'il est transporté dans le canal de transport (3), la longueur et la position étant déterminées à l'aide de la vitesse connue de transport et des bords avant et/ou arrière détectés, sur la longueur du canal de transport (3) les bandes transporteuses (4) latérales soient modifiées quant à leur écart mutuel pour chaque envoi (1, 2) de telle manière que les portions - de bande transporteuse - adaptées à l'épaisseur et à la longueur de l'envoi correspondant soient emportées avec les envois (1, 2) comme des ondes stationnaires.

7. Procédé selon la revendication 4 ou 5, **caractérisé en ce que**, quand les écarts entre les envois (1, 2) sont tels que seulement un des envois (1 ou 2) se trouve dans le canal de transport (3), le mécanisme de déplacement (7, 8, 9, 10) est conçu de telle manière qu'à chaque fois tous les galets (6) mobiles ne peuvent se déplacer qu'ensemble de la même valeur.
